# EUROPÄISCHE PATENTSCHRIFT

(11) **EP 2 400 083 B1**
(45) Veröffentlichungstag und Bekanntmachung des Hinweises auf die Patenterteilung: **02.01.2013**
(21) Anmeldenummer: 10006563.0
(22) Anmeldetag: 24.06.2010
(51) Int. Cl.: E05B 15/16, E05B 47/06

(54) **Manipulationsgesichertes elektronisches Schloss**
Manipulation-proof electronic lock
Serrure électronique protégée contre la manipulation

(43) Veröffentlichungstag der Anmeldung: 28.12.2011
(73) Patentinhaber: Steinbach & Vollmann GmbH & Co. KG, 42579 Heiligenhaus (DE)
(72) Erfinder: Altenburg, Peter, 42551 Velbert (DE)
(74) Vertreter: Stenger, Watzke & Ring

(56) Entgegenhaltungen:
- EP-A2- 0 730 073
- EP-A2- 1 424 459
- WO-A1-02/12665
- WO-A1-2009/039899
- AU-B2- 526 432
- DE-B- 1 036 703
- DE-U1- 29 702 743
- US-A- 4 056 276
- US-A- 5 142 890

## Beschreibung

Die Erfindung betrifft ein elektronisches Schloss, insbesondere ein elektronisches Sicherheitsschloss, mit einem Schlossriegel, einer damit verbundenen Riegelverstelleinrichtung, einem an der Riegelverstelleinrichtung angeordneten Sperrglied und einem mit dem Sperrglied zusammenwirkenden Sperrelement, welches durch wenigstens ein Manipulationswiderstandselement abgesichert ist.

Elektronische Schlösser im Allgemeinen sowie elektronische Sicherheitsschlösser im speziellen sind aus dem Stand der Technik an sich gut bekannt, weshalb es eines gesonderten druckschriftlichen Nachweises an dieser Stelle nicht bedarf.

Schlösser, und so auch elektronische Schlösser, verfügen über einen Schlossriegel. Dieser Schlossriegel ist verfahrbar ausgebildet und an eine Riegelverstelleinrichtung angekoppelt, die es einem Bediener mittels einer entsprechenden Betätigungseinrichtung ermöglicht, den Schlossriegel wahlweise in eine von wenigstens zwei Endstellungen zu verbringen. Dabei ist das Schloss in einer ersten Endstellung des Schlossriegels versperrt und in einer zweiten Endstellung des Schlossriegels geöffnet, das heißt entsperrt.

Gegenüber einem herkömmlichen Schloss liegt die Besonderheit eines Sicherheitsschlosses unter anderem darin, dass die Bewegung des Schlossriegels sperrbar ist, so dass der Schlossriegel erst nach seiner Entsperrung verfahrbar ist, wobei die Entsperrung des Schlossriegels nur autorisierten Bedienern möglich ist. Zur Sperrung des Schlossriegels dient bei den aus dem Stand der Technik bekannten Schlössern ein Sperrglied. Dieses Sperrglied kann entweder gesperrt oder freigeschaltet sein. Nur im freigeschalteten Zustand ist allerdings eine Bewegung des Schlossriegels möglich, da nur dann das Sperrglied frei bewegt werden kann. Im gesperrten Zustand des Sperrgliedes ist eine Bewegung desselben und damit auch eine Bewegung des Schlossriegels nicht möglich. Die Freischaltung und/oder Sperrung des Sperrgliedes kann elektrisch und/oder mechanisch erfolgen.

Obgleich sich die aus dem Stand der Technik bekannten Sicherheitsschlösser im alltäglichen Praxiseinsatz bewährt haben, besteht Verbesserungsbedarf, insbesondere hinsichtlich der Manipulationssicherheit. Darüber hinaus ist das Zusammenwirken von Schlossriegel einerseits und Sperrglied andererseits bei den aus dem Stand der Technik bekannten Schlössern zumeist mechanisch sehr aufwendig, was eine aufwendige und damit teure Montage erforderlich macht.

Die Druckschrift EP 0 730 073 A2 offenbart ein gattungsgemäßes elektronisches Sicherheitsschloss, bei welchem der Zylinder mit einer Panzerung aus Hartmetall umgeben ist. Außerhalb der Panzerung ist am schlüsselseitigen Ende des Zylinders eine Antenne angeordnet, die gegen mechanische Gewaltanwendung wiederum durch eine Haube aus elektromagnetisch durchlässigem Material abgedeckt ist. Die Panzerung kann beispielsweise in einen die Schließvorrichtung abdeckenden Schild übergehen. Weiterhin kann ein zusätzliches Einlegeteil im Bereich des Zylinderrotors angeordnet sein.

Ein gattungsgemäßes elektronisches Schloss ist beispielsweise bekannt aus der WO 2009/039899 A1. Bei diesem Schloss wird das Sperrglied durch ein Sperrelement blockiert oder durch Verschieben des Sperrelementes freigegeben, wobei das Sperrelement durch einen Piezomotor angetrieben wird. Dies hat den besonderen Vorteil der Manipulationssicherheit, denn neben der Elektrizität muss auch die Frequenz nachgebildet werden. Ein derartiges Schloss ist jedoch wegen der großen Vielzahl von Einzelteilen im Bereich der Sperre hinsichtlich Herstellung und Montage sehr aufwendig und im Betrieb aufgrund des Zusammenwirkens einer großen Vielzahl von Einzelteilen anfällig. Darüber hinaus hat sich gezeigt, dass Manipulationsversuche mit brachialer mechanischer Gewalt dazu führen können, dass die zusammenwirkenden Elemente Spiel erhalten und eine sichere Zuhaltung des Schlosses nicht gewährleistet ist.

Es ist ganz offensichtlich, dass bei derartigen Schlössern die elektronisch antreibbare Sperre außer Betrieb gesetzt werden kann, wenn mit roher Gewalt bis in den Bereich des Sperrelementes vorgedrungen und dieses bewegt wird, beispielsweise in der Art, dass eine Auflauframpe oder ein entsperrter Bereich für das Sperrglied vorliegt. Eine derartige rohe Gewalt erfolgt beispielsweise dadurch, dass mit normalen, im Profibereich aber auch mit hochwertigen Bohrwerkzeugen schlichtweg in das Schloss durch den Schlüssellochbereich eingebohrt wird. Der grundsätzliche Aufbau derartiger Schlösser ist entsprechenden Personen bekannt. Man bohrt in den Bereich hinein, bis man praktisch mit einem Schraubenzieher oder einem entsprechenden Element das Sperrelement aus dem Weg schieben, drehen oder schlagen kann. Auf diese Weise hat das Sperrglied einen freien Weg und das Schloss kann auch mit Gewalt betätigt werden, ohne entweder den elektronischen oder den mechanischen Schlüssel benutzen zu müssen.

Ausgehend von diesem beschrieben Stand der Technik liegt der Erfindung die **Aufgabe** zugrunde, ein elektronisches Schloss der gattungsgemäßen Art dahingehend weiterzubilden, dass dieses manipulationssicher wird.

Zur technischen **Lösung** wird ein Schloss mit den Merkmalen des Anspruches 1 vorgeschlagen. Weitere Vorteile und Merkmale ergeben sich aus Unteransprüchen.

Bei vielen aus dem Stand der Technik bekannten Schlössern besteht die eingangs beschriebene Manipulationsmöglichkeit. Um dieser zu begegnen, wird mit der Erfindung vorgeschlagen, ein Manipulationswiderstandselement in das Schloss einzubringen, welches das Sperrelement abschirmt. Dabei kann es sich um eine horizontale oder vertikale Platte handeln, die im logischen Bohrweg zwischen dem Schlüsselloch in der Frontplatte des Schlossgehäuses und der Position des Sperrelementes liegt. Die Platte kann horizontal oder vertikal oder auch beliebig geformt sein. Sie kann aus Mangan bestehen und/oder aus sehr harten Stählen. Auch andere harte, gehärtete oder sonst wie eine Bohrung behindernde Materialien sind geeignet. Auch können Stifte eingebracht sein, die bewirken, dass der Bohrer abrutscht und vorzugsweise bricht. Auch im Einsatz bekannt und bewährt sind Faseranteile, die die mechanisch bewegten Teile, beispielsweise den Bohrer, umwickeln und festklemmen und verspannen, so dass ein Weiterbohren praktisch entfällt. Die Faseranteile können auf Platten aufgebracht sein, als Netz ausgebildet und dergleichen.

Mit der Erfindung wird auch vorgeschlagen, wenigstens eine Tastfalle auszubilden. Eine Tastfalle besteht erfindungsgemäß aus Nuten, beispielsweise mit einem Krümmungsverlauf, der der Steuerscheibe entspricht. Sofern dennoch erfolgreich aufgebohrt wurde, würde jemand, der das Schloss zu manipulieren versucht, mit einem Stift, einem Schraubenzieher oder dergleichen in die Bohrung einfahren und versuchen, dort beispielsweise mechanischen Druck auf das Sperrelement auszuüben. In diesem Falle würde der Schraubenzieher beispielsweise in den Bereich einer Tastfalle gelangen und dort ließe sich sogar durch die Person eine Kontur abtasten. Allerdings wird dort aufgebrachter Druck wirkungslos sein, da keine Funktionselemente beeinträchtigt werden.

Die Absicherung beziehungsweise Abschirmung im Sinne der Erfindung verhindert einen gewaltsamen Zugang oder erschwert diesen zumindest. Sie sichert gegen Bohren, Stechen, das Eintreiben eines Domes und dergleichen. Entweder wird der Zugangsweg behindert oder durch das Element eine Umgehung erzwungen.

Mit der Erfindung wird eine einfache Lösung für die Verbesserung elektronischer Schlösser bereitgestellt, die mit geringem wirtschaftlichem Aufwand durchführbar ist und die Schlösser in erheblichem Maße gegen Manipulation sichert.

Weitere Merkmale und Vorteile der Erfindung ergeben sich aus der nachfolgenden Beschreibung anhand der Figuren. Zur Erläuterung der Erfindung werden zunächst gattungsgemäße Schlösser etwas deutlicher beschrieben. Hierbei handelt es sich nicht um Ausführungsbeispiele der Erfindung sondern um Beispiele, welche das Verständnis der Erfindung erleichtern sollen. Dabei zeigen die Figuren 1 bis 28 zum besseren Verständnis Ausführungen, welche aus dem Stand der Technik bekannt sind. In den Figuren 29 bis 34 sind erfindungsgemäße Ausführungen gezeigt. Im Einzelnen zeigen:
- Fig. 1: in einer Draufsicht von oben das Schloss gemäß einer ersten Ausführungsform in entsperrter Stellung;
- Fig.2: in einer Draufsicht von oben das Schloss gemäß einer ersten Ausführungsform in versperrter Stellung;
- Fig. 3: in einer Schnittdarstellung das Schloss gemäß der Schnittlinie III-III nach Fig. 2;
- Fig. 4: in einer Explosionsdarstellung das Schloss gemäß einer Ausführungsform;
- Fig.5: in einer schematischen Perspektivdarstellung das Schloss gemäß einer Ausführungsform in versperrter Stellung;
- Fig. 6: in einer schematischen Perspektivdarstellung das Schloss gemäß einer Ausführungsform in entriegelter Stellung;
- Fig. 7: in einer schematischen Perspektivdarstellung das Schloss gemäß einer Ausführungsform während des Öffnungsvorganges in einer ersten Stellung;
- Fig. 8: in einer schematischen Perspektivdarstellung das Schloss gemäß einer Ausführungsform während des Öffnungsvorganges in einer zweiten Stellung;
- Fig.9: in einer schematischen Perspektivdarstellung das Schloss gemäß einer Ausführungsform in entsperrter Stellung;
- Fign. 10 bis 17: in verschiedenen Ansichten das Schloss in einer weiteren Ausführungsform;
- Fign. 18 bis 28: in verschiedenen Ansichten das Schloss in einer weiteren Ausführungsform, nämlich einer Ausführungsform mit mechanischer Notentriegelung;
- Fig. 29: eine perspektivische Darstellung eines geschlossenen Schlosses mit einer symbolisierten Einbohrsituation;
- Fig. 30: eine Darstellung gemäß Fig. 1 von der Seite mit durchsichtigem Gehäuse;
- Fig. 31: eine Darstellung gemäß Fig. 1 bei geöffnetem Gehäuse;
- Fig. 32: eine Darstellung gemäß Fig. 31 mit entnommenen Zuhaltungen;
- Fig. 33: eine Darstellung gemäß Fig. 32 mit entnommenen Schieber und aus einer anderen Perspektive und
- Fig. 34: eine Darstellung einer erfindungsgemäßen Ausführungsform eines Schlosses bei geöffnetem Gehäuse.

Die Figuren 1 bis 28 zeigen verschiedene nicht zur Erfindung gehörende Ausführungsbeispiele eines Schlosses. Den Fign. 1 bis 9 ist eine erste Ausführungsform zu entnehmen. Die Fign. 10 bis 17 zeigen eine zweite Ausführungsform und die Fign. 18 bis 28 zeigen eine dritte Ausführungsform, wobei die dritte Ausführungsform auf eine Ausgestaltung nach der zweiten Ausführungsform aufbaut und in Ergänzung hierzu über eine mechanische Notentriegelung verfügt. Die dritte Ausführungsform nach den Fign. 18 bis 28 ist die im Besonderen Bevorzugte.

Das Schloss 1 gemäß einer ersten Ausführungsform sowie dessen Baukomponenten lassen sich am besten den Darstellungen nach den Fign. 1 bis 4 entnehmen. Die Fign. 5 bis 9 zeigen in schematischer Perspektivdarstellung in einzelnen Schritten die Überführung des Schlosses 1 aus der versperrten Stellung nach Fig. 5 in die entsperrte Stellung nach Fig. 9.

Das Schloss 1 verfügt über ein aus zwei Gehäuseteilen gebildetes Gehäuse. Der besseren Übersicht wegen ist in den Fign. nur das eine Gehäuseteil 2 dargestellt.

Das Schloss 1 verfügt über einen in Bewegungsrichtung 13 im Gehäuseteil 2 verschieblich angeordneten Schlossriegel 6. Dieser Schlossriegel 6 kann in Bewegungsrichtung 13 hin und her bewegt werden. In der eingefahrenen Stellung des Schlossriegels 6 ist das Schloss 1 entsperrt. Diese Position des Schlossriegels 6 ist in den Fign. 1 und 9 dargestellt. Die "verschlossene", das heißt versperrte Stellung des Schlosses zeigen die Fign. 2 und 5. In der versperrten Stellung des Schlosses ist der Schlossriegel in Bewegungsrichtung 13 mit Bezug auf die Zeichnungsebene nach Fig. 1 bzw. 2 nach links aus dem Gehäuseteil 2 herausgefahren.

Zur Betätigung des Schlossriegels 6, das heißt zum Verfahren des Schlossriegels 6 in Bewegungsrichtung 13 dient eine Riegelverstelleinrichtung 9, die im gezeigten Ausführungsbeispiel als Schubkurbeltrieb ausgebildet ist. Die Riegelverstelleinrichtung 9 verfügt über einen Schwenkarm 3 einerseits sowie über einen Gelenkarm 4 andererseits. Wie insbesondere die Darstellungen nach den Fign. 1 und 2 erkennen lassen, ist der Gelenkarm 4 der Riegelverstelleinrichtung 9 gelenkig am Schlossriegel 6 angeordnet. Der Schwenkarm 3 ist wiederum gelenkig mit dem Gelenkarm 4 verbunden, wobei anderendseitig des Gelenkarmes 4 ein Anschlussstück 15 vorgesehen ist, welches der Ankopplung eines in den Fign. nicht näher dargestellten Betätigungselements dient. Dieses in den Fign. nicht näher dargestellte Betätigungselement kann beispielsweise ein Türgriff, ein Türknauf oder auch der bewegbare Teil eines Schlosszylinders oder dergleichen sein. Auf die Ausgestaltung dieses Betätigungselements kommt es mit Blick auf die Erfindung nicht an.

Das Anschlussstück 15 ist nach Art einer Hülse ausgebildet und im endmontierten Zustand des Schlosses in einen Lagerkörper 16 eingesetzt, wie insbesondere die Darstellungen nach den Fign. 1 und 2 erkennen lassen.

Für eine verschwenkbare Anordnung des Schwenkarms 3 am Gelenkarm 4 verfügt der Schwenkarm 3 über einen Bolzen 17, der im endfertig montierten Zustand in eine korrespondierend hierzu ausgebildete Bohrung 18 des Gelenkarms 4 eingreift. Anderendseitig ist der Gelenkarm 4 verschwenkbar am Schlossriegel 6 angeordnet, wozu der Schlossriegel 6 einen bolzenförmigen Fortsatz trägt, der im montierten Zustand in eine zweite Bohrung 20 des Gelenkarms 4 eingreift.

Bei einer Betätigung des in den Fign. nicht näher dargestellten Betätigungselements wird das Anschlussstück 15 und damit der daran angeordnete Schwenkarm ausgehend von der in Fig. 2 dargestellten versperrten Stellung des Schlosses mit Bezug auf die Zeichnungsebene nach Fig. 2 nach rechts verschwenkt. Die insgesamt als Schubkurbeltrieb ausgebildete Riegelverstelleinrichtung 9 bewirkt deshalb ein Zurückziehen des Schlossriegels 6 in das Gehäuseteil 2 hinein, wie in Fig. 1 dargestellt. Der am Schlossriegel 6 angeordnete Gelenkarm 4 wird hierbei entsprechend verschwenkt. Einem unter Umständen zu weiten Verschwenken des Gelenkarms 4 kann dabei durch entsprechende am Schlossriegel 6 ausgebildete Anschläge 21 und 22 vorgebeugt werden.

Der Gelenkarm 4 verfügt, wie insbesondere die Darstellung nach Fig. 4 erkennen lässt, über einen Abschnitt 23, der eine Bohrung 24 aufweist. In diese Bohrung 24 ist im endfertig montierten Zustand des Schlosses 1 ein Sperrglied 5 eingesetzt.

Das Sperrglied 5 ist nach Art eines Bolzens ausgebildet und verfügt über einen Grundkörper 25 sowie einen daran einstückig angeordneten Kopf 26. Dem Kopf 26 gegenüberliegend trägt der Grundkörper 25 eine umlaufende Rille 27, die der Aufnahme einer Sicherungsscheibe 28 dient. Wie die Darstellung nach Fig. 4 erkennen lässt, wird das Sperrglied 5 unter Zwischenordnung einer Druckfeder 29 am Gelenkarm 4 montiert.

Das Schloss 1 verfügt des Weiteren über ein Sperrelement 10. Dieses ist unter Zwischenordnung eines Rampenelements 11 an einem Stellglied 7 angeordnet. In der bevorzugten Ausgestaltungsform nach den Fign. bilden das Stellglied 7, das Rampenelement 11 sowie das Sperrelement 10 eine gemeinsame Baueinheit, die als Stelleinrichtung 32 bezeichnet werden kann. Diese Baueinheit ist in Bewegungsrichtung 13 linear verfahrbar, und zwar entlang einer hierfür vorgesehenen Führungskontur 30. Für eine Verfahrbewegung des Stellgliedes 7 bzw. des hieran angeordneten Rampenelements bzw. des hieran angeordneten Sperrelements 10 dient ein Antrieb 8, der im gezeigten Ausführungsbeispiel als ein Piezzoelement in Form eines Elliptecmotors ausgebildet ist. Mittels dieses Antriebes 8 kann das Stellglied 7 und damit das Rampenelement 11 bzw. das Sperrelement 10 mit Bezug auf die Zeichnungsebene nach Fig. 2 der Bewegungsrichtung 13 folgend nach links verschoben werden.

Wie sich aus einer Zusammenschau der Fign. 1 und 2 ergibt, bewegt sich das Sperrglied 5 bei einer Betätigung der Riegelverstelleinrichtung 9, das heißt bei einem Verschwenken des Gelenkarmes 4 auf einer kreissegmentförmigen Bewegungsbahn 12. Im versperrten Zustand des Schlosses 1, der in Fig. 2 gezeigt ist, ist in diese Bewegungsbahn 12 des Sperrgliedes 5 das Sperrelement 10 eingefahren. Das Sperrelement 10 blockiert also das Sperrglied 5 in seiner Bewegung, weshalb ein Verschwenken des Sperrgliedes 5 und damit ein Verfahren des Schlossriegels 6 nicht möglich ist. Das Sperrelement 10 drückt sich dabei seinerseits an dem Abstützlager 14 ab, so dass auch unter stärkerer Gewalteinwirkung ein Verschieben des Schlossriegels 6 versperrt bleibt.

Einer autorisierten Bedienperson ist es beispielsweise unter Pin-Code-Eingabe ermöglicht, den Antrieb 8 in Gang zu setzen und damit das Stellglied 7 mit Bezug auf die Zeichnungsebene nach Fig. 2 nach links zu verschieben. Infolge dieser Verschiebung wird das Sperrelement 10 aus der Bewegungsbahn 12 herausgefahren. Stattdessen gelangt das Rampenelement 11 in die Bewegungsbahn 12. Im Unterschied zum Sperrelement 10 ermöglicht es aber das Rampenelement 11, dass das Sperrglied 5 mit seinem Kopf 26 der Rampe des Rampenelements 11 folgend entgegen der Druckfederkraft der Druckfeder 29 verschoben wird. Diese Verschiebemöglichkeit des Sperrgliedes 5 entgegen der Wirkung der Druckfeder 29 ermöglicht zugleich eine Weiterbetätigung der Riegelverstelleinrichtung 9, so dass der Schlossriegel 6 in die in Fig. 1 gezeigte Entsperr-Stellung des Schlosses 1 verbracht werden kann.

Die Besonderheit der Ausgestaltung liegt in ihrer Einfachheit. Eine Betätigung des Schlosses findet in gewohnter Weise über ein in den Fign. nicht näher dargestelltes Betätigungselement statt. Dabei wird infolge einer Betätigung der Schlossriegel 6 über eine Riegelverstelleinrichtung in Bewegungsrichtung 13 hin und/oder her bewegt. Bei dieser Hin- und/oder Herbewegung des Schlossriegels 6 wird ein damit in seiner Bewegungsfreiheit gekoppeltes Sperrglied 5 auf einer kreisförmigen Bewegungsbahn 12 bewegt. In diese Bewegungsbahn 12 ist ein Sperrelement 10 oder ein Rampenelement 11 einführbar. Befindet sich das Sperrelement 11 innerhalb der Bewegungsbahn 12, so ist ein Überführen des Schlossriegels 6 in die entsperrte Stellung des Schlosses deshalb nicht möglich, weil das Sperrglied 5 in seiner Bewegung blockiert ist. Diese Blockade ist erst dann aufgehoben, wenn anstelle des Sperrelements 10 das Rampenelement 11 in die Bewegungsbahn 12 eingefahren ist.

Ein Überführen des Schlossriegels 6 aus der versperrten Stellung in die entsperrte Stellung zeigen in einer perspektivischen Darstellung die Fign. 5 bis 9. Es ist hier deutlich zu erkennen, dass das Sperrglied 5 in der versperrten Stellung nach Fig. 5 durch das Sperrelement 10 an einer weiteren Verfahrbewegung gehindert ist. Erst wenn das Sperrelement 10 aus der versperrten Stellung in die entriegelte Stellung gemäß Fig. 6 überführt ist, kann eine Weiterbewegung des Sperrgliedes 5 und damit eine Öffnungsbewegung des Schlossriegels 6 erfolgen. Die entsperrte Stellung des Schlosses 1 zeigt schließlich Fig. 9.

Eine zweite Ausführungsform des Schlosses ist in den Fign. 10 bis 17 gezeigt. Im Unterschied zur Ausgestaltung nach den Fign. 1 bis 9 ist mit der zweiten Ausführungsform nach den Fign. 10 bis 17 eine Schlossausgestaltung gezeigt, die über eine verdrehbar ausgebildete Stelleinrichtung 32 verfügt.

Wie den Fign. 10 bis 17 in verschiedenen Ansichten zu entnehmen ist, verfügt das Schloss 1 auch nach der zweiten Ausführungsform über einen in einem Gehäuseteil 2 verschieblich angeordneten Schlossriegel 6. Dieser ist in schon vorbeschriebener Weise an eine Riegelverstelleinrichtung 9 angeschlossen. Der Gelenkarm 4 der Riegelverstelleinrichtung 9 trägt das schon vorbeschriebene Sperrglied 5, wobei das Sperrglied 5 nach der zweiten Ausführungsform etwas anders ausgebildet ist.

Das Sperrglied 5 nach der zweiten Ausführungsform umfasst einen Grundkörper 25, der als einseitig verschlossener Rohrabschnitt ausgebildet ist. Anderendseitig trägt der Rohrabschnitt einen Kragen 46, wie dieser beispielsweise aus Fig. 10 zu erkennen ist. Im montierten Zustand ist der Grundkörper 25 des Sperrgliedes 5 in eine dafür ausgebildete Bohrung des Gelenkarms 4 eingesetzt. Dabei übersteigt die Länge des Grundkörpers 25 in Längsrichtung die Dicke des Gelenkarms 4 mit der Konsequenz, dass der Grundkörper 25 des Sperrgliedes 5 mit Bezug auf die Zeichnungsebene nach Fig. 11 unterseitig des Gelenkarmes 4 aus diesem herausragt.

Mit Bezug auf die Zeichnungsebene nach Fig. 11 ist oberseitig des Gelenkarmes 4 ein Halteblech 31 mittels einer Schraube 33 befestigt. Ein abgewinkelter Teil dieses Halteblechs 31 überragt den Grundkörper 25 des Sperrgliedes 5. Der abgewinkelte Teil des Halteblechs 31 trägt einen in Fig. 11 nicht näher zu erkennenden Führungsstift 47, der in den Rohrabschnitt ausgebildeten Grundkörper 25 eintaucht. Dieser Führungsstift 47, der sich insbesondere aus der Darstellung nach Fig. 23 entnehmen lässt, sorgt für eine geführte Bewegung des Grundkörpers 25 des Sperrgliedes 5 mit Bezug auf die Zeichnungsebene nach Fig. 11 nach oben und unten. Der Grundkörper 25 des Sperrgliedes 5 ist unter Federvorspannung gesetzt, zu welchem Zweck eine Feder 29 den Führungsstift 47 umgebend zwischen dem Kragen 46 des Sperrgliedes 5 einerseits und dem Halteblech 31 andererseits angeordnet ist, wie beispielsweise die Darstellung nach Fig. 11 erkennen lässt.

Wie aus den vorstehenden Erläuterungen klar sein sollte, kann sich der Grundkörper 25 des Sperrgliedes 5 mit Bezug auf die Zeichnungsebene nach Fig. 11 relativ zum Gelenkarm 4 nach oben und unten bewegen. Dabei nimmt der Grundkörper 25 des Sperrgliedes 5 die in Fig. 11 gezeigte Normalstellung aufgrund der auf den Grundkörper 25 einwirkenden Feder 29 ein.

Die aus Stellglied 7, Sperrelement 10 und Rampenelement 11 gebildete Stelleinrichtung 32 ist nach der zweiten Ausführungsform alls eine im Querschnitt kreisförmige Baueinheit ausgebildet, die um eine Drehachse 48 verdrehbar ist.

Die Fign. 10 und 11 zeigen das Schloss 1 bei ausgefahrenem Schlossriegel 6 in versperrter Stellung. Eine entsperrte Stellung des Schlosses 1 bei ausgefahrenem Schlossriegel 6 ist den Fign. 12 und 13 zu entnehmen.

Die gesperrte Stellung des Schlosses 1 nach den Fign. 10 und 11 ist dadurch gekennzeichnet, dass sich die Stelleinrichtung 32 in ihrer Blockierstellung befindet, gemäß welcher das Sperrelement 10 in die vom Sperrglied 5 beschreibbare Bewegungsbahn eingefahren ist. Ein Einziehen des Schlossriegels 6 ist bei dieser Stellung der Stelleinrichtung 32 nicht möglich, weil das am Gelenkarm 4 angeordnete Sperrglied 5 bei einer Verstellbewegung der Riegelverstelleinrichtung 9 an das Sperrelement 10 der Stelleinrichtung 32 anschlagen würde.

Mittels des Antriebes 8, der auf das Stellglied 7 einwirkt, ist eine Verdrehbewegung der Stelleinrichtung 32 möglich, und zwar derart, dass anstelle des Sperrelements 10 das Rampenelement 11 der Stelleinrichtung 32 in die vom Sperrglied 5 beschreibbare Bewegungsbahn einfährt. Diese Stellung ist in den Fign. 12 und 13 gezeigt.

Die Fign. 14 und 15 zeigen den Schlossriegel 6 in einer im Vergleich zu den Fign. 10 bis 13 etwas eingefahrenen Stellung. Da sich die Stelleinrichtung 32 in der anhand der Fign. 12 und 13 beschriebenen Position befindet, kann mittels eines in den Fign. nicht dargestellten Betätigungselements eine Verdrehbewegung auf den Schwenkarm 3 ausgeübt werden, der zu einer Verschwenkbewegung des am Verschwenkarm 3 gelenkig angeordneten Gelenkarms 4 führt. Dabei ist eine Verschwenkbewegung des Gelenkarms 4 deshalb möglich, weil das am Gelenkarm 4 angeordnete Sperrglied 5 entgegen der auf den Grundkörper 25 des Sperrgliedes 5 einwirkenden Federkraft das Rampenelement 11 hinauf hochgedrückt wird.

Die Fign. 16 und 17 zeigen schließlich das Schloss 1 mit vollständig eingezogenem Schlossriegel 6.

Ihrer funktionellen Grundidee nach stimmen die Ausführungsbeispiele nach den Fign. 1 bis 9 einerseits und 10 bis 17 andererseits einander überein. Der Unterschied besteht letztendlich nur darin, dass bei der Ausführungsform nach den Fign. 1 bis 9 die Stelleinrichtung 32 linear verfahrbar ausgebildet ist, wohingegen bei der Ausführungsform nach den Fign. 10 bis 17 eine um eine Drehachse 48 verdrehbare Stelleinrichtung 32 vorgesehen ist.

Aufbauend auf der Ausführungsform nach den Fign. 10 bis 17 ist in den Fign. 18 bis 28 eine dritte und bevorzugte Ausführungsform gezeigt. Die dritte Ausführungsform nach den Fign. 18 bis 28 unterscheidet sich gegenüber der zweiten Ausführungsform nach den Fign. 10 bis 17 durch eine zusätzlich vorgesehene mechanische Notentriegelung, die es erlaubt, den Schlossriegel 6 auch mittels eines Betätigungselements beispielsweise in Form eines Schlüssels 38 zu verfahren.

Die mechanische Notentriegelung umfasst einen Schieber 34. Dieser Schieber 34 ist in Bewegungsrichtung 13 verschiebbar ausgebildet. Über einen Mitnehmer 37 kann der Schieber 34 mittels des Schlüssels 38 mit Bezug auf die Zeichnungsebene nach Fig. 18 nach links und rechts verschoben werden, wie eine Zusammenschau der Fign. 18, 19 und 20 zeigt.

Mit Bezug auf die Zeichnungsebene nach den Fign. 21 und 22 sind unterhalb des Schiebers 34 Zuhaltungen 36 angeordnet. Diese Zuhaltungen 36 stellen in ihrer Öffnungsausrichtung in an sich bekannter Weise einen Tourkanal bereit, in den der am Schieber 34 rückwärtig angeordnete Tourstift 35 einfahren kann, wie dies insbesondere aus der Darstellung nach Fig. 28 zu erkennen ist.

In einer explosionsartigen Darstellung nach Fig. 23 sind die einzelnen Baukomponenten des Schlosses inklusive derjenigen für die mechanische Notentriegelung dargestellt. Dabei ist Fig. 23 zu entnehmen, dass sämtliche Baukomponenten innerhalb des Gehäuseteils 2 anzuordnen sind, deren Oberseite mittels eines Deckels 39 verschließbar ist. Dieser Deckel 39 stellt eine nicht näher bezeichnete Öffnung für das Einführen eines Schlüssels 38 zur Verfügung, mittels dem eine mechanische Notentriegelung möglich ist.

Der Schieber 34 weist einen Arm 41 auf, an den sich ein Lagerarm 42 anschließt, wie insbesondere die Darstellung nach den Fign. 24 und 28 erkennen lässt. Der Lagerarm 42 verfügt einendseitig über eine Öffnung 43, in die ein Endabschnitt eines Hebelarms 40 eingreift. Dieser Hebelarm 40 ist mittels eines Federstreifens 44 verschwenkbar im Gehäuseteil 2 gelagert, und zwar um eine Schwenkachse 49. Dem in die Öffnung 43 eingreifenden Endabschnitt gegenüberliegend verfügt der Hebelarm 40 über einen weiteren Endabschnitt 45. Dieser Endabschnitt 45 wirkt bei einer Verdrehbewegung des Hebelarms 40 auf den Grundkörper 25 des schon vorerläuterten Sperrgliedes 5 ein.

Fig. 24 zeigt das Schloss ohne Gehäuseteil 2 in einer rückwärtigen Ansicht. Es ist zu erkennen, dass das Sperrglied 5 am Sperrelement 10 der Stelleinrichtung 32 anliegt. Ein Verfahren des Schlossriegels 6 ist, wie vorstehend bereits erläutert, in dieser Stellung der Stelleinrichtung 32 nicht möglich.

Infolge einer mechanischen Notentriegelung wird der Hebelarm 40 in Längsrichtung der Schwenkachse 49 um diese verschwenkt, was zur Folge hat, dass der Endabschnitt 45 mit Bezug auf die Zeichnungsebene nach Fig. 24 von unten gegen den Grundkörper 25 des Sperrgliedes 5 drückt und diesen entgegen der Federkraft der Feder 29 nach oben drückt, so dass er über das Sperrelement 11 hinweg verschwenken kann. Dies zeigen die weiteren Fign. 25 bis 27.

Die mechanische Notentriegelung funktioniert zusammengefasst wie folgt:
Der Sperrriegel 6 des Schlosses 1 befindet sich in seiner ausgefahrenen Stellung, wie beispielsweise in Fig. 18 gezeigt. Das Schloss 1 soll nun geöffnet werden, das heißt der Schlossriegel 6 in Bewegungsrichtung 13 mit Bezug auf die Zeichnungsebene nach Fig. 18 nach rechts verfahren werden. Dies ist allerdings nicht möglich, weil das an der Riegelverstelleinrichtung 9 angeordnete Sperrglied 5 gegen das Sperrelement 10 der Stelleinrichtung 32 aufläuft, das heißt das Sperrelement 10 das Sperrglied 5 und damit die Riegelverstelleinrichtung 9 in ihrer Bewegungsmöglichkeit blockiert. Um eine Verstellbewegung der Riegelverstelleinrichtung 9 zu ermöglichen, ist die Stelleinrichtung 32 in der schon vorbeschriebenen Weise zu verdrehen, und zwar mittels des Antriebes 8. Dies kann gegebenenfalls nicht möglich sein, weil beispielsweise der Antrieb 8 defekt ist. Ein Öffnen des Schlosses ist also nur mittels der mechanischen Notentriegelung-möglich.

Für eine mechanische Notentriegelung ist der Schlüssel 38 in das Schloss einzuführen. Infolge einer Verdrehbewegung des Schlüssels 38 werden, sofern der richtige, das heißt der zum Schloss 1 passende Schlüssel 38 zur Anwendung kommt, die Zuhaltungen 36 in ihre Öffnungsstellung verdreht. Gleichzeitig wird mittels des Mitnehmers 37 der Schieber 34 mit Bezug auf die Zeichnungsebene nach Fig. 18 nach rechts verfahren, wobei ein Verfahren des Schiebers 34 deshalb möglich ist, weil der unterseitig am Schieber 34 angeordnete Tourstift 35 in den von den Zuhaltungen 36 ausgebildeten Tourkanal eintauchen kann. Sollte ein nicht zum Schloss 1 passender Schlüssel 38 zur Anwendung kommen, so ist eine Verschiebung des Schiebers 34 mit Bezug auf die Zeichnungsebene nach Fig. 18 nach rechts nicht möglich, weil der am Schieber 34 angeordnete Tourstift 35 dann auf die Zuhaltungen 36 auffahren würde.

Eine Verschiebung des Schiebers 34 mit Bezug auf die Zeichnungsebene nach Fig. 18 nach rechts führt dazu, dass der Hebelarm 40 mittels des Arms 41 bzw. des daran angeordneten Lagerarms 42 in eine Drehbewegung versetzt wird. Infolge dieser Verdrehbewegung drückt sich der Endabschnitt 45 des Hebelarms 40 von unten gegen den Grundkörper 25 des Sperrgliedes 5 an und drückt bei fortgesetzter Drehbewegung das Sperrglied 5 mit Bezug auf die Zeichnungsebene nach Fig. 24 nach oben, und zwar derart weit, dass es über das sich in Blockadestellung befindliche Sperrelement 10 hinweggehoben wird. In dieser Stellung ist das Schloss mittels der mechanischen Notentriegelung entriegelt. Ein Zurückziehen des Schlossriegels 6 ist nunmehr möglich, obgleich sich die Stelleinrichtung 32 nach wie vor in ihrer Blockadestellung befindet, da nämlich das Sperrglied 25 mittels des Hebelarms 24 so weit angehoben ist, dass dieses bei einer Verschwenkbewegung des Gelenkarms 24 über das Sperrelement 10 hinweg fahren kann.

In den Fign. 29 bis 33 ist die Einbohrsituation gezeigt, auf die vorliegende Erfindung sich bezieht.

Ein Gehäuse 1 ist in der umfassend beschriebenen Weise mit einem Gehäuseteil 2 versehen und einem Deckel 39 verschlossen. Durch das Schlüsselloch wird im Falle eines Manipulationsversuches beispielsweise ein Bohrer 51 eingeführt. Dieser bohrt durch sämtliche durchbohrbaren Elemente bis in den Bereich des Sperrgliedes. In den gezeigten Ausführungsbeispielen ist eine Manganplatte 52 in den Bohrweg gestellt, so dass der Bohrer dort zunächst nicht hindurch kommt und im Übrigen bis zum Stehen frisst. Der Manipulationsversuch ist dann definitiv gescheitert.

Fig. 34 zeigt eine Ausführungsform eine erfindungsgemäßen Schlosses, bei welchem das Sperrelement 10 und das Rampenelement 11 auf einem als Scheibe ausgebildeten Stellglied 7 ausgebildet sind, welches durch einen Antrieb in Form eines normalen Elektromotors 8 über eine Segmentverzahnung verstellt wird. Das Sperrglied 5 schlägt entweder am Sperrelement 10 an, oder, wenn die Scheibe 7 verdreht wird, läuft es auf das Rampenelement 11. Auch hier ist die eingestellte Manganplatte 52 gezeigt, aber auch die Tastfalle 53. Sofern ein Durchbohren beispielsweise nach schräg neben die Manganplatte 52 erfolgt, wird die manipulierende Person versuchen, mit einem Schraubenzieher, einem Stift oder dergleichen das Stellglied 7 zu ertasten und zu verdrehen. Zu diesem Zweck ist die Tastfalle 53 ausgebildet, in welcher der Manipulator mit seinem Schraubenzieher herumstochern wird, ohne jedoch einen Effekt zu bewirken.

Die beschriebenen Ausführungsbeispiele dienen nur der Erläuterung und sich nicht beschränkend.

### Bezugszeichenliste

- 1: Schloss
- 2: Gehäuseteil
- 3: Schwenkarm
- 4: Gelenkarm
- 5: Sperrglied
- 6: Schlossriegel
- 7: Stellglied
- 8: Antrieb
- 9: Riegelverstelleinrichtung
- 10: Sperrelement
- 11: Rampenelement
- 12: Bewegungsbahn
- 13: Bewegungsrichtung
- 14: Abstützlager
- 15: Anschlussstück
- 16: Lagerkörper
- 17: Bolzen
- 18: Bohrung
- 19: Fortsatz
- 20: Bohrung
- 21: Anschlag
- 22: Anschlag
- 23: Abschnitt
- 24: Bohrung
- 25: Grundkörper
- 26: Kopf
- 27: Rille
- 28: Sicherungsscheibe
- 29: Feder
- 30: Führungskontur
- 31: Halteblech
- 32: Stelleinrichtung
- 33: Schraube
- 34: Schieber
- 35: Tourstift
- 36: Zuhaltungen
- 37: Mitnehmer
- 38: Schlüssel
- 39: Deckel
- 40: Hebelarm
- 41: Arm
- 42: Lagerarm
- 43: Öffnung
- 44: Federstreifen
- 45: Endabschnitt
- 46: Kragen
- 47: Führungsstift
- 48: Drehachse
- 49: Schwenkachse
- 50: Platine
- 51: Bohrer
- 52: Manganplatte
- 53: Tastfalle

## Patentansprüche

1. Elektronisches Schloss, insbesondere Sicherheitsschloss, mit einem Schlossriegel (6), einer damit verbundenen Riegelverstelleinrichtung (9), einem an der Riegelverstelleinrichtung (9) angeordneten Sperrglied (5) und einem mit dem Sperrglied (5) zusammenwirkenden Sperrelement (10), welches durch wenigstens ein Manipulationswiderstandselement (52) abgesichert ist, **dadurch gekennzeichnet, dass** im Bereich des Sperrelementes (10) eine Tastfalle (53) ausgebildet ist und dass
die Tastfalle (53) Nuten umfasst so dass, wenn eine Kontur der Tastfalle (53) mit einem Manipulationswerkzeug abgetastet wird, der dort aufgebrachte Druck wirkungslos ist, da keine Funktionselemente beeinträchtigt werden.

2. Elektronisches Schloss nach Anspruch 1, **dadurch gekennzeichnet, dass** das Manipulationswiderstandselement (52) Mangan umfasst.

3. Elektronisches Schloss nach einem der vorhergehenden Ansprüche, dadurch gekenntzeichnet, dass das Manipulationswiderstandselement (52) Faseranteite umfasst.

4. Elektronisches Schloss nach Anspruch 3, **dadurch gekennzeichnet, dass** die Faseranteile Glasfaser, Kefler oder Kohlefaser umfassen.

5. Elektronisches Schloss nach einem der vorhergehenden Ansprüche, **dadurch gekennzeichnet, dass** das Manipulationswiderstandselement als Platte (52) ausgebildet ist.

6. Elektronisches Schloss nach einem der vorhergehenden Ansprüche, **dadurch gekennzeichnet, dass** das Manipulationswiderstandselement Stifte umfasst.

7. Elektronisches Schloss nach einem der vorhergehenden Ansprüche, **dadurch gekennzeichnet, dass** das Manipulationswiderstandselement als Netz ausgebildet ist.

## Claims

1. An electronic lock, especially a safety lock, comprising a lock bolt (6), a bolt adjusting device (9) connected thereto, a locking member (5) that is placed on the bolt adjusting device (9) and a locking element (10) which cooperates with the locking member (5), which locking element is protected by at least one manipulation resistance element (52), **characterized in that** a protection latch (53) is formed in the area of the locking element (10) and that the protection latch (53) includes grooves, such that if a contour of the protection latch (53) is sensed by a manipulation tool, the pressure which is applied thereon will have no effect, since no function elements will be impaired.

2. An electronic lock according to claim 1, **characterized in that** the manipulation resistance element (52) includes manganese.

3. An electronic lock according to one of the preceding claims, **characterized in that** the manipulation resistance element (52) includes fibre portions.

4. An electronic lock according to claim 3, **characterized in that** the fibre portions comprise glass fibres, Kefler or carbon fibres.

5. An electronic lock according to one of the preceding claims, **characterized in that** the manipulation resistance element is formed as a plate (52).

6. An electronic lock according to one of the preceding claims, **characterized in that** the manipulation resistance element includes pins.

7. An electronic lock according to one of the preceding claims, **characterized in that** the manipulation resistance element is formed as a net.

## Revendications

1. Serrure électronique, notamment serrure de sûreté, comprenant un pêne dormant (6), un dispositif de réglage de pêne (9) relié à celui-ci, un membre d'arrêt (5) disposé sur le dispositif de réglage de pêne (9) et un élément d'arrêt (10) coopérant avec le membre d'arrêt (5), l'élément d'arrêt étant protégé par au moins un élément de résistance à la manipulation (52), **caractérisé en ce qu'**un bec de cane de protection (53) est formé au niveau de l'élément d'arrêt et que le bec de cane de protection (53) comprend des gorges, de sorte que si le contour du bec de cane de protection (53) est exploré à l'aide d'un outil de manipulation, la pression appliquée sur celui-ci n'a pas d'effet parce qu'aucun élément fonctionnel n'est affecté.

2. Serrure électronique selon la revendication 1, **caractérisé en ce que** l'élément de résistance à la manipulation (52) comprend manganèse.

3. Serrure électronique selon l'une des revendications précédentes, **caractérisé en ce que** l'élément de résistance à la manipulation (52) comprend des portions de fibres.

4. Serrure électronique selon la revendication 3, **caractérisé en ce que** les portions de fibres comprennent des fibres de verre, des fibres de Kefler ou de carbone.

5. Serrure électronique selon l'une des revendications précédentes, **caractérisé en ce que** l'élément de résistance à la manipulation (52) est formé comme une plaque (52).

6. Serrure électronique selon l'une des revendications précédentes, **caractérisé en ce que** l'élément de résistance à la manipulation (52) comprend des chevilles.

7. Serrure électronique selon l'une des revendications précédentes, **caractérisé en ce que** l'élément de résistance à la manipulation est formé comme un filet.
